# FASCICULE DE BREVET EUROPEEN

(11) **EP 0 695 112 B1**
(45) Date de publication et mention de la délivrance du brevet: **13.10.1999**
(21) Numéro de dépôt: 95401760.4
(22) Date de dépôt: 25.07.1995
(51) Int. Cl.: H05B 33/08

(54) **Circuit de montage de diodes électroluminescentes**
Lumineszenzdiodenvorrichtung
Circuit containing light emitting diodes

(30) Priorité: 29.07.1994 FR 9409429
(43) Date de publication de la demande: 31.01.1996
(73) Titulaire: VIBRACHOC, F-91028 Evry Cédex (FR)
(72) Inventeur: Bardy, Bernard, F-94440 Villescresnes (FR); Thouzeau, Vincent, F-91530 Saint Cheron (FR)
(74) Mandataire: Ores, Irène

(56) Documents cités:
- DE-A- 3 622 025

## Description

La présente invention concerne un circuit de montage de diodes électroluminescentes.

Les diodes électroluminescentes sont utilisées notamment pour l'éclairage des panneaux de visualisation, des claviers etc.

On connaît un circuit de montage dans lequel les diodes électroluminescentes sont groupées en série/parallèle :
n chaînettes sont mises en parallèles comportant chacune p diodes électroluminescentes mises en série. L'ensemble est alimenté sous 28 volts en courant continu et, pour la commande, on dispose en outre d'une tension continue variable de 0 à 28 volts. Cette tension de commande alimente un circuit électronique dont la sortie sert à polariser la base d'un transistor mis en série dans chaque chaînette. Avec cette commande, on reproduit à peu près la courbe de luminance, en fonction de la tension d'alimentation, d'un circuit à lampes.

La présente invention propose un circuit de montage de diodes électroluminescentes permettant de reproduire également la courbe de luminance en fonction de la tension d'alimentation d'un circuit à lampes, dans le cas où on ne dispose que d'une seule tension continue variable.

La présente invention a ainsi pour objet un circuit de montage de diodes électroluminescentes alimenté entre une tension continue variable de 0 à V volts et la masse, caractérisé en ce qu'il comprend, montés en série, une première résistance R₁ et deux groupes de diodes électroluminescentes reliés en parallèle, chaque groupe comportant au-moins une chaînette comportant P diodes électroluminescentes montées en série, P pouvant être égal à 1, en ce qu'une seconde résistance R₂ est en outre disposée en série dans l'un des deux groupes, en aval du groupe dans le sens de passage du courant, une troisième résistance R₃ étant disposée en série dans l'autre groupe, en amont dudit groupe et en ce qu'une diode est reliée entre un premier point situé en amont de ladite seconde résistance R₂ et en aval du groupe auquel elle appartient et un second point situé en aval de la troisième résistance R₃ et en amont du groupe auquel elle appartient, ladite diode assurant la mise en série des deux groupes lorsque la tension V₂-V₃ entre ledit premier point et ledit deuxième point atteint la tension de seuil de ladite diode.

On va maintenant donner la description d'un exemple de mise en oeuvre de l'invention en se reportant au dessin annexé dans lequel :

La figure 1 représente le circuit de montage selon l'invention.

La figure 2 est un schéma équivalent au circuit de la figure 1 lors des alimentations à faible tension.

La figure 3 est le même circuit que celui de la figure 1 mais représenté d'une façon montrant plus distinctement la mise en série des deux groupes de diodes électroluminescentes lors des alimentations à des plus fortes tensions, la diode étant passante.

La figure 4 montre la courbe de luminence des diodes électroluminescentes montées dans le circuit selon l'invention en fonction de la tension V d'alimentation, comparée à celle d'un circuit à lampes.

La figure 5 représente une réalisation préférée de l'invention.

En se référant à la figure 1, on voit ainsi un circuit d'éclairage par diodes électroluminescentes conforme à l'invention.

Ce circuit comprend donc deux groupes 1 et 2 de diodes électroluminescentes 3 mises en série dans chacun des deux groupes. Les deux groupes, reliés en parallèles sont disposés en série avec une première résistance R₁. Le circuit est alimenté entre la masse et une tension continue variable de 0 à 28 volts. Une seconde résistance R₂ est disposée en série en aval des diodes électroluminescentes 3 du groupe 1 (en considérant le sens de passage du courant) et une troisième résistance R₃ est disposée en série, en amont des diodes électroluminescentes 3 du groupe 2.

Enfin, une diode 4 est reliée entre le point 5 situé entre la dernière diode électroluminescente 3 du groupe 1 et la seconde résistance R₂ et le point 6 situé entre la troisième résistance R₃ et la première diode électroluminescente 3 du groupe 2.

Lorsque la tension V₂-V₃ entre les points 5 et 6 atteint et dépasse la tension de seuil de la diode 4, les groupes 1 et 2 de diodes électroluminescentes 3 sont mis en série.

Le fonctionnement est le suivant :

On suppose que chaque groupe comporte une chaînette de quatre diodes électroluminescentes 3 et que la tension de seuil des diodes électroluminescentes 3 et de la diode 4 est de 2 volts.

Aux faibles tensions d'alimentation, la diode 4 est bloquée et le circuit est équivalent à un circuit de deux groupes 1 et 2 montés en parallèle comme représenté figure 2. La tension au point 6 reste pratiquement constante à 8 volts (4 x 2 volts) dès lors que la tension de seuil des diodes électroluminescentes 3 est atteinte. Au fur et à mesure que la tension d'alimentation augmente, l'intensité croît dans l'unique chaînette du groupe 2 et la chute de tension augmente aux bornes de R₃. Au point 5, en revanche la tension croît puisque la chute de tension est constante dans les diodes électroluminescentes 3 et égale à environ 8 volts.

Lors de l'augmentation de la tension d'alimentation, la chute de tension supplémentaire se produit aux bornes de la résistance R₂, la tension au point 5 augmentant.

Lorsque la tension au point 5 atteint environ 10 volts on atteint la tension de seuil de la diode 4 (10 volts au point 5 moins 8 volts au point 6 soit 2 volts) et celle-ci devient passante mettant les deux groupes 1 et 2 en série comme on le voit clairement sur la figure 3.

A partir de ce moment, et jusqu'à la tension d'alimentation maximale de 28 volts, la chute de tension entre les points 7 et 8 (figure 3) reste pratiquement constante et égale à environ 18 volts. Au fur et à mesure que l'intensité croît avec l'augmentation de la tension d'alimentation, la chute de tension supplémentaire est absorbée par la résistance R₁. En effet, aux bornes de R₂ et de R₃ la tension reste pratiquement constante et égale à environ 10 volts. L'intensité n'augmente pas dans R₂ et R₃ mais seulement dans la suite en série des diodes électroluminescentes 3 des groupes 1 et 2.

Ainsi, aux faibles tensions d'alimentation, le circuit proposé est équivalent à un circuit de deux groupes montés en parallèle, ce qui permet de réduire la tension de seuil de chaque groupe de diodes électroluminescentes (≅ 8 volts). La diode 4 étant bloquée et lorsque la tension d'alimentation devient plus élevée et jusqu'à 28 volts, le circuit est équivalent à un circuit de deux groupes 1 et 2 en série (figure 3). La consommation est ainsi limitée. La diode 4 est alors passante.

En jouant sur les valeurs des résistances R₁, R₂, et R₃, on règle les caractéristiques de la courbe de luminance (seuil, courbure) pour se rapprocher au maximum de la courbe de luminance d'un circuit à lampes.

La courbe L de la figure 4 représente schématiquement la courbe de luminance d'un circuit à lampes en fonction de la tension d'alimentation.

Les courbes S-P et S représentent la courbe de luminance dans le cas de la présente invention en fonction de la tension d'alimentation : la courbe S-P correspond à la phase où la diode 4 et bloquée et la courbe S à la phase où la diode 4 est passante.

Comme on l'a dit, le choix de la valeur des résistances R₁, R₂ et R₃ permet de suivre plus au moins la courbe L d'un circuit à lampes.

Sur la figure 5 qui représente une réalisation préférée, chaque groupe 1 et 2 de diodes électroluminescentes 3 est constitué de n (ici n=3) chaînettes de diodes électroluminescentes 3 mises en parallèles.

Chaque chaînette comporte P (ici P=4) diodes électroluminescentes mises en série. Le nombre P peut d'ailleurs être égal à 1. En outre, de préférence, afin d'assurer l'alimentation d'une chaînette en cas de défaillance de l'une des diodes électroluminescentes d'une chaînette, elles sont reliées par des liaisons transversales 9 assurant un quadrillage de l'ensemble des chaînettes du groupe.

## Revendications

1. Circuit de montage de diodes électroluminescentes (3) alimenté entre une tension continue variable de 0 à V volts et la masse, caractérisé en ce qu'il comprend, montés en série, une première résistance R₁ et deux groupes (1, 2) de diodes électroluminescentes reliés en parallèle, chaque groupe comportant au-moins une chaînette comportant P diodes électroluminescentes (3) montées en série, P pouvant être égal à 1, en ce qu'une seconde résistance R₂ est en outre disposée en série dans l'un des deux groupes, en aval du groupe dans le sens de passage du courant, une troisième résistance R₃ étant disposée en série dans l'autre groupe, en amont dudit groupe et en ce qu'une diode (4) est reliée entre un premier point (5) situé en amont de ladite seconde résistance R₂ et en aval du groupe auquel elle appartient et un second point (6) situé en aval de la troisième résistance R₃ et en amont du groupe auquel elle appartient, ladite diode (4) assurant la mise en série des deux groupes (1, 2) lorsque la tension V₂-V₃ entre ledit premier point (5) et ledit deuxième point (6) atteint la tension de seuil de ladite diode (4).

2. Circuit de montage selon la revendication 1, caractérisé en ce que chaque groupe comporte n dites chaînettes reliées en parallèle.

## Patentansprüche

1. Lumineszenzdiodenvorrichtung (3), die mit einer zwischen 0 bis 28 V variablen Gleichstromspannung gegenüber der Erdung gespeist wird,
dadurch gekennzeichnet,
daß sie einen in Serie geschalteten ersten Widerstand R₁ und zwei parallel angeschlossene Gruppen (1, 2) von Lumineszenzdioden umfaßt, von denen jede Gruppe mindestens eine Kette aufweist, die P in Serie geschaltete Lumineszenzdioden (3) umfaßt, wobei P gleich 1 sein kann, daß darüber hinaus ein in Serie geschalteter zweiter Widerstand R₂ in einer der zwei Gruppen in Stromrichtung hinter der Gruppe vorgesehen ist, ein dritter Widerstand R₃ in Serie in der anderen Gruppe vor dieser Gruppe vorgesehen ist, und daß eine Diode (4) zwischen einem ersten Punkt (5), der sich vor dem zweiten Widerstand R₂ und hinter der Gruppe befindet, zu der der Widerstand gehört, und einem zweiten Punkt (6) geschaltet ist, der sich hinter dem dritten Widerstand R₃ und vor der Gruppe befindet, zu der der Widerstand gehört, wobei diese Diode (4) die Serienschaltung der zwei Gruppen (1, 2) gewährleistet, wenn die Spannung V₂-V₃ zwischen dem ersten Punkt (5) und dem zweiten Punkt (6) die Grenzspannung dieser Diode (4) erreicht.

2. Lumineszenzdiodenvorrichtung nach Anspruch 1,
dadurch gekennzeichnet, daß jede Gruppe n parallel geschaltete Ketten umfaßt.

## Claims

1. A circuit for the connection of electroluminescent diodes (3) supplied with a direct current voltage variable from 0 to V volts and earth, characterised in that it comprises, mounted in series, a first resistor R₁ and two groups (1, 2) of electroluminescent diodes connected in parallel, each group comprising at least one small chain comprising P-series connected electroluminescent diodes (3), P being equal to 1, in that a second resistor R₂ is furthermore disposed in series in one of the two groups, downstream of the group in the direction of current passage, a third resistor R₃ being disposed in series in the other group, upstream of the said group and in that a diode (4) is connected between a first point (5) situated upstream of the said second resistor R2 and downstream of the group to which it belongs and a second point (6) situated downstream of the third resistor R₃ and upstream of the group to which it belongs, the said diode (4) ensuring the series connection of the two groups (1, 2) when the voltage V₂ - V₃ between the said first point (5) and the said second point (6) reaches the threshold voltage of the said diode (4).

2. A connection circuit according to claim 1, characterised in that each group comprises n said chains connected in parallel.
